# FASCICULE DE BREVET EUROPEEN

(11) **EP 3 462 961 B1**
(45) Date de publication et mention de la délivrance du brevet: **15.07.2020**
(21) Numéro de dépôt: 16763779.2
(22) Date de dépôt: 08.09.2016
(51) Int. Cl.: A43B 3/00

(54) **CHAUSSURE COMPRENANT UN DISPOSITIF DE STOCKAGE D'INFORMATION OU D'OBJET**
SCHUHARTIKEL MIT EINER VORRICHTUNG ZUR SPEICHERUNG VON INFORMATIONEN ODER EINES OBJEKTS
FOOTWEAR ITEM COMPRISING A DEVICE FOR STORING INFORMATION OR AN OBJECT

(30) Priorité: 30.05.2016 LU 93087
(43) Date de publication de la demande: 10.04.2019
(73) Titulaire: Global Secure SA, 8009 Strassen (LU)
(72) Inventeur: SMEYERS, René, 9500 Geraardsbergen (BE)
(74) Mandataire: Dennemeyer & Associates S.A.
(86) Numéro de dépôt international: PCT/EP2016/071217
(87) Numéro de publication internationale: WO 2017/207074

(56) Documents cités:
- US-A- 1 751 069
- US-A- 4 724 628
- US-A- 6 050 007
- US-A1- 2003 126 769
- US-A1- 2014 283 416
- US-A1- 2015 164 176

## Description

La présente invention concerne une chaussure avec dispositif de stockage d'information ou d'objet et une méthode de fabrication d'une telle chaussure.

### Domaine technique

Selon un premier aspect, la présente invention concerne une chaussure incluant un dispositif de stockage d'information ou d'objet. Selon un deuxième aspect, l'invention propose une chaussure apte à recevoir un dispositif de stockage. Selon un troisième aspect, l'invention propose un boîtier comprenant un dispositif de stockage d'information ou d'objet pouvant être inséré dans une chaussure- Selon un quatrième aspect, l'invention propose une méthode de fabrication d'une chaussure.

Par chaussure nous entendons tout style de chaussure (enfant, femme, homme), d'espadrille, de sandale, de nu-pieds, de botte.

### Indication de l'état-de la technique antérieure

Concernant l'état de la technique antérieure, il existe des chaussures avec logement pour un module de stockage accessible depuis-l'extérieur.

La publication WO-A1-9311681 révèle une chaussure de sport qui comprend une semelle et un réceptacle incorporé dans la semelle destiné à recevoir et à retenir un module enfichable dans une glissière de manière amovible, le module enfichable comportant une batterie et des éléments de circuit électrique .

La publication US-A1-2007260421 révèle un autre exemple de chaussure dans laquelle un élément de logement pour un module électronique est prévu et est accessible depuis l'extérieur de la structure de la chaussure , et comprenant un boîtier avec un élément de recouvrement amovible .

La publication US 1 751 069 A révèle une chaussure avec dispositif de stockage d'information ou d'objet suivant le préambule de la revendication 1.

La publication US 6 050 007 A divulgue une chaussure et un procédé permettant d'éclairer une chaussure de sport avec dispositif de stockage comportant une source de lumière chimi-luminescente activée fixé de façon amovible dans la semelle de la chaussure.

Ces structures sont généralement constituées de différents dispositifs emboîtables dans la chaussure et simplement fixés à la semelle.

On peut toutefois reprocher à ces chaussures avec dispositif de stockage connues qu'elles ne sont pas prévues pour éviter que de la crasse ou de l'eau ne vienne détériorer le boitier, et lourdes, encombrantes et qu'elles sont peu fiables. Pour les structures de stockage , le montage et le démontage de tels systèmes prennent beaucoup de temps. En outre; les problèmes résultent également dans leur mise en oeuvre car ces dispositifs de stockage d'objet sont peu fiables et ne résistent pas aux intempéries, au gel, ou aux températures élevées. En particulier, avec le temps, ces dispositifs de stockage peuvent se détacher facilement de la chaussure (en cas de gel ou de températures élevées) ou ne sont plus étanches.

Des difficultés de mise en oeuvre se présentent notamment pour certaines dispositifs de stockage qui ne sont pas solidement arrimés à la chaussure ou qui ne sont pas complètement étanches ce qui pose des problèmes certains.

En outre, ces dispositifs de stockage d'information ou d'objet connus dans les chaussures sont relativement facile à ouvrir même pour un enfant.

### Résumé de l'invention

Il est donc clair qu'on a besoin d'un système qui, dans une large mesure, permet de remédier aux insuffisances que l'on a rencontrées dans la technique antérieure. Un objet de l'invention est de fournir une chaussure comprenant un dispositif de stockage d'information ou d'objet.

L'invention a plusieurs objectifs :
- Venir en aide à des personnes en danger ou incapables de communiquer des informations cruciales à un moment précis (jeunes enfants, personnes handicapées, personnes accidentées avec perte de mémoire, personnes à identifier.....)
- Permettre à deux adultes de pouvoir se communiquer des éléments, des informations quand la personne porteuse des chaussures n'est pas capable de les aider dans cette démarche (jeunes enfants, personnes handicapées, .....)
- Protéger contre des agressions potentielles (dissuasif)

La présence du dispositif de stockage d'information ou d'objet permet de renforcer le sentiment de sécurité du porteur de la chaussure.

Dans ce dispositif il est possible de déposer/stocker un objet important ou un document sous forme papier contenant des informations (liste indispensable de survie, informations d'identification)), telles que
Nom personne
Date de naissance
Adresse personnelle
Groupe sanguin
Allergie à des médicaments et nourritures
Autres informations médicales
Nom et tel personne à contacter (famille)
Nom et tel médecin
Information hopital, ........
Autres informations : tatouage, lunettes, signes particuliers

Dans ce dispositif il est aussi possible de déposer/stocker un objet important tel que par exemple , des médicaments , une puce -chips, un traceur GPS, de l'argent, une clef USB, etc.

Le problème à résoudre est de pallier aux inconvénients mentionnés ci-dessus de l'art antérieur et de trouver chaussure incluant un dispositif de stockage d'information ou d'objet solidement arrimé à la chaussure et complètement étanche.

Par conséquent, un but de la présente invention est de fournir une chaussure incluant un dispositif de stockage d'information ou d'objet discret et qui offre une grande facilité de mise en oeuvre tout en étant très fiable et robuste.

Un autre but de la présente invention est de proposer une chaussure incluant un dispositif de stockage d'information ou d'objet complètement étanche et robuste tout en étant facile à ouvrir pour un adulte, mais relativement difficile pour un enfant.

La présente invention permet de simplifier la manipulation de la chaussure afin de faciliter la mise en place du dispositif de stockage d'information ou d'objet et de l' ancrer aisément et solidement dans la chaussure, tout en le rendant étanche et solidaire de la chaussure de façon définitive.. Un autre objectif de l'invention est de faciliter l'accès à l'information ou l'objet placé dans le dispositif de stockage.

Cet objectif est atteint, suivant l'invention, en ce que la chaussure avec dispositif de stockage d'information ou d'objet comprend les caractéristiques de la partie caractérisante de la revendication 1.

A cet effet, selon un autre aspect, l'invention propose une méthode de fabrication d'une chaussure avec dispositif de stockage d'information ou d'objet qui comprend les caractéristiques de la revendication 16.

Plus particulièrement, à cet effet, conformément à l'invention, ce but est atteint par le fait que la chaussure avec dispositif de stockage d'information ou d'objet comprend du type précité comprend comprenant une semelle , la semelle comportant une partie avant et une partie arrière , dans laquelle la semelle comporte un trou avec une ouverture débouchant de la partie avant ou de la partie arrière de la chaussure, et en ce que la chaussure comprend un boitier inséré dans le trou de la semelle , caractérisée en ce que le boitier comprend un conduit permettant le stockage d'information ou d'objet, le conduit comportant une embouchure et une partie fermée , un moyen d'ancrage du conduit dans le trou de la semelle adapté pour fixer le conduit à la semelle et permettre de les solidariser de façon définitive, et un couvercle fermant hermétiquement l'embouchure du conduit pour rendre le boitier étanche.

Cela permet d'éviter que de la crasse ou de l'eau ne vienne détériorer le boitier, le couvercle fermant l'ouverture du trou de manière étanche, tout en étant facile à ouvrir pour un adulte, mais relativement difficile pour un enfant.

En outre, cela permet d'obtenir une fixation robuste et étanche entre la semelle et le boitier, le moyen d'ancrage étant agencé pour permettre de solidariser le conduit à la semelle de façon définitive. Par la fixation du couvercle sur le conduit et créer ainsi une résistance qui rend l'extration du couvercle difficile pour un enfant. Ce système de fermeture permet d'obtenir une fixation étanche, facile à ouvrir pour un adulte, mais relativement difficile pour un enfant.

Préférentiellement, dans une réalisation de l'invention, le moyen d'ancrage est intégré au conduit.

Dans une réalisation de l'invention, le moyen d'ancrage comporte des aspérités sur la face externe du conduit pour permettre d'ancrer le conduit dans le trou de la semelle pour les solidariser de façon définitive, les aspérités étant en forme de demi-lune ouvertes vers l'embouchure du conduit et pleines vers la partie fermée du conduit pour faciliter l'introduction du conduit dans le trou et empêcher ensuite le retrait du conduit.

Préférentiellement, dans une autre réalisation de l'invention, le moyen d'ancrage comporte ardillons sur la face externe du conduit pour permettre d'ancrer le conduit dans le trou de la semelle pour les solidariser de façon définitive, les ardillons pointant vers l'embouchure du conduit pour faciliter l'introduction du conduit dans le trou et empêcher ensuite le retrait du conduit.

Dans une réalisation de l'invention, la paroi intérieure du trou dans la semelle comporte des ardillons qui pointent vers le fond du trou et qui coopèrent avec des ardillons sur la partie externe du conduit pour l'ancrage du conduit à la semelle et empêcher ensuite le retrait du conduit.

Dans une autre réalisation de l'invention, le moyen d'ancrage comporte un système flexible à l'extrémité du conduit située à proximité de la partie fermée , le système flexible comprenant une pluralité d' éléments de forme pointue pour permettre d'ancrer le conduit dans le trou de la semelle pour les solidariser de façon définitive, les éléments flexibles pointus étant adaptés pour se rabattre vers l'intérieur du conduit et faciliter son insertion dans le trou, et pour s'écarter vers l'extérieur du conduit de manière à venir se figer dans la semelle pour y rester bloqué.

Dans une réalisation de l'invention, le moyen d'ancrage comprend de la colle pour renforcer la fixation définitive du conduit et la semelle .

Préférentiellement, dans une autre réalisation de l'invention, le couvercle comprend des lamelles toriques flexibles en face externe adaptées pour coopérer avec le conduit dont la face intérieure du conduit est lisse pour maintenir le couvercle sur le conduit et assurer l'étanchéité du boitier .

Dans une autre réalisation de l'invention, le couvercle comprend une première partie de fixation et le conduit comprend une deuxième partie de fixation , les première et deuxième parties de fixation étant agencées pour coopérer ensemble, la première partie de fixation comportant un premier pas de vis sur la face externe du couvercle et la deuxième partie de fixation comportant un deuxième pas de vis disposé en face interne sur le conduit à proximité de l'embouchure , pour permettre de maintenir le couvercle sur le conduit et assurer l'étanchéité du boitier .

Préférentiellement, dans une autre réalisation de l'invention, le couvercle comporte un système de fermeture par levier adapté pour coopérer avec un conduit dont la face intérieure de conduit est lisse, le système de fermeture comprenant un levier adapté pour agir par compression sur un joint torique et une pièce de blocage en contact avec l'embouchure du conduit et permettre de bloquer de façon étanche le couvercle sur le conduit.

Préférentiellement, dans une autre réalisation de l'invention, le couvercle comprend un système de fermeture par baïonnette comportant deux onglets, et le conduit comportant des rainures adaptées pour coopérer avec les deux onglets , les deux onglets venant se bloquer dans les rainures par rotation du couvercle pour permettre une fixation robuste entre le couvercle et le conduit et pour rendre le boitier étanche.

Dans une autre réalisation de l'invention,le couvercle comprend une première partie de fixation et le conduit comprend une deuxième partie de fixation , les première et deuxième parties de fixation étant agencées pour coopérer ensemble, la première partie de fixation comportant un premier pas de vis sur la face interne du couvercle et la deuxième partie de fixation comportant un deuxième pas de vis disposé en face externe sur le conduit à proximité de l'embouchure, pour permettre de maintenir le couvercle sur le conduit et assurer l'étanchéité du boitier .

Dans une réalisation de l'invention, le conduit est légèrement plus long que le trou de la semelle et dépasse légèrement à l'extérieur de la semelle afin de permettre le vissage du couvercle avec le premier pas de vis interne sur le conduit avec le deuxième pas de vis externe .

Dans une autre réalisation de l'invention, le couvercle comprend un rebord avec le premier pas de vis sur la face intérieure du couvercle , le diamètre du trou de la semelle étant légèrement supérieur au diamètre extérieur à l'embouchure du conduit afin de permettre le passage du couvercle lors du vissage sur le deuxième pas de vis disposé en face externe sur le conduit.

Dans une autre réalisation de l'invention, le couvercle comprend un moyen pour faire tourner le couvercle par rapport à la semelle , le moyen pour faire tourner le couvercle comprenant une fente prévue pour l'insertion d'un tournevis ou d'une pièce de monnaie pour faciliter le vissage et le dévissage du couvercle .

Dans une réalisation préférée de l'invention, le conduit est allongé et de forme cylindrique, le trou dans la semelle étant aussi de forme correspondante cylindrique , ainsi que le couvercle ,

Dans une autre réalisation de l'invention, le conduit est allongé et de section ovale , le trou dans la semelle étant aussi de section correspondante ovale, ainsi que le couvercle.

Dans une autre réalisation de l'invention, le conduit est allongé et de section rectangulaire , le trou dans la semelle étant aussi de section correspondante rectangulaire, ainsi que le couvercle .

Dans une autre réalisation de l'invention, le conduit est allongé et de section octogonale , le trou dans la semelle étant aussi de section correspondante octogonale , ainsi que le couvercle .

Selon un deuxième aspect, l'invention propose une méthode de fabrication d'une chaussure avec dispositif de stockage d'information ou d'objet , la méthode comprenant les étapes de:
- fournir une chaussure comprenant une semelle , la semelle comprenant une partie avant et une partie arrière ,
- former un trou avec une ouverture débouchant de la partie avant ou dé la partie arrière de la chaussure ,
- fournir un boitier comprenant un conduit permettant le stockage d'information ou d'objet, le conduit comportant une embouchure et une partie fermée , et un couvercle fermant hermétiquement l'embouchure du conduit pour rendre le boitier étanche, le boitier étant de dimension adéquate pour être inséré dans le trou,
- insérer le conduit dans le trou et fixer le conduit à la semelle par un moyen d'ancrage du conduit adapté pour solidariser le conduit et la semelle de façon définitive, et
- fixer le couvercle sur le conduit.

Préférentiellement, dans une réalisation de l'invention, la méthode de fabrication comprend les étapes de fixer le couvercle sur le conduit, et ensuite insérer le boîtier dans le trou de façon à ce que le couvercle ferme le conduit et l'ouverture du trou .

Selon un autre aspect, l'invention propose une chaussure comprenant une semelle , la semelle comprenant une partie arrière , caractérisée en ce que la partie arrière de la semelle comporte un trou à plat ou en biais vers le bas, suivant la forme de la semelle avec une ouverture débouchant vers l'arrière de la chaussure et en ce que la chaussure comprend un conduit inséré dans le trou de la semelle, le conduit stockant les informations ou objets.

Il est aussi possible de réaliser d'autres variantes et avoir des semelles comportant un trou à l'avant de la chaussure avec une ouverture débouchant vers l'avant de la chaussure, ou un trou sur le coté extérieur de la partie arrière avec une ouverture débouchant vers l'extérieur de la chaussure .

Il est aussi possible d'insérer ce trou à l'extérieur de la chaussure, en travers, avec ouverture vers l'extérieur de la chaussure , en partie arrière de la chaussure . Il dépasse de la chaussure.

On peut insérer le trou dans la queue de semelle en faisant remonter la queue de semelle en bourrelet jusqu'à la base du contrefort, ou en augmentant la longueur de la semelle .

On peut aussi insérer le trou dans le contrefort en augmentant le volume du col du contrefort.

Dans le cadre de la présente invention, une "semelle" de chaussure est une partie de chaussure prévue pour être située entre le pied de l'utilisateur de la chaussure et le sol.

### Brève description des figures

D'autres caractéristiques et avantages de l'invention apparaîtront à la lecture de la description détaillée qui suit. Aussi, afin de permettre une compréhension plus claire de l'invention on décrira ci-après, plusieurs formes de réalisation préférées, à titre d'exemple, en se référant en particulier aux figures en annexe, parmi lesquelles :
- la figure 1 illustre une chaussure dans une réalisation de l'invention,
- la figure 2 représente une vue latérale d'une partie arrière d'une chaussure dans une réalisation de l'invention,
- la figure 3 représente une vue latérale d'une partie arrière d'une chaussure dans une réalisation de l'invention,
- la figure 4 représente une vue latérale d'une partie arrière d'une chaussure dans une réalisation de l'invention,
- la figure 5 représente une vue latérale d'une partie arrière d'une chaussure dans une réalisation de l'invention,
- la figure 6 représente une vue du dessus d'une partie arrière d'une chaussure dans une réalisation de l'invention,
- la figure 7 représente une vue latérale d'une partie arrière d'une chaussure dans une réalisation de l'invention,
- la figure 8 représente une vue latérale d'un conduit et d'un couvercle dans une réalisation de l'invention,
- la figure 9 représente une vue latérale d'un conduit et d'un couvercle dans une réalisation de l'invention,
- la figure 10 représente une vue latérale d'un conduit et d'un couvercle dans une réalisation de l'invention,
- la figure 11 représente une vue latérale d'un conduit et d'un couvercle dans une réalisation de l'invention,
- la figure 12 représente une vue latérale d'un conduit dans une réalisation de l'invention,
- la figure 13 représente une vue latérale d'un conduit et d'un couvercle dans une réalisation de l'invention,
- la figure 14 représente une vue schématique d'une partie arrière d'une chaussure dans une réalisation de l'invention,
- la figure 15 représente une vue schématique d'une partie arrière d'une chaussure dans une réalisation de l'invention,
- la figure 16 représente une vue latérale d'un conduit dans une réalisation de l'invention,
- la figure 17 représente une vue latérale d'un conduit dans une réalisation de l'invention,
- la figure 18 représente une vue latérale d'un couvercle dans une réalisation de l'invention,
- la figure 19 représente une vue latérale d'un couvercle dans une réalisation de l'invention,
- la figure 20 représente une vue du dessus d'un couvercle dans une réalisation de l'invention,
- la figure 21 représente une vue latérale d'un couvercle dans une réalisation de l'invention,
- la figure 22 représente une vue latérale d'une partie arrière d'une chaussure , d'un conduit et d'un couvercle dans une réalisation de l'invention,
- la figure 23 représente une vue latérale d'une partie arrière d'une chaussure , d'un conduit et d'un couvercle dans une réalisation de l'invention,
- la figure 24 représente une vue latérale d'un couvercle dans une réalisation de l'invention,
- la figure 25 représente une vue latérale d'une partie arrière d'une chaussure , d'un conduit et d'un couvercle dans une réalisation de l'invention,
- la figure 26 représente une vue latérale d'un couvercle dans une réalisation de l'invention,
- la figure 27 représente une vue latérale d'une partie arrière d'une chaussure , d'un conduit et d'un couvercle dans une réalisation de l'invention, et
- la figure 28 représente une vue dun dessus d'un couvercle dans une réalisation de l'invention.

### Mode de réalisation de l'invention:

La présente invention est décrite avec des réalisations particulières et des références à des figures mais l'invention n'est pas limitée par celles-ci. Les dessins ou figures décrits ne sont que schématiques et ne sont pas limitants. La figure 1 illustre une chaussure (0) dans une réalisation de l'invention.

La chaussure (0) comprend une semelle (1), dont une partie arrière (101) est visible sur la figure 1. La partie arrière (101) de la semelle est prévue pour soutenir le talon d'un utilisateur de la chaussure. La partie arrière (101) de la semelle comprend préférentiellement un talon. La semelle (1) comprend aussi une partie avant (201) qui est prévue pour soutenir notamment les orteils d'un utilisateur. La partie arrière (101) de la semelle (1) est préférentiellement plus épaisse que la partie avant (201) de la semelle.

La partie arrière (101) de la semelle (1) comporte un trou (2) avec une ouverture débouchant vers l'arrière de la chaussure (0). Le trou (2) est préférentiellement situé dans le talon de la chaussure (0).

Comme on peut le voir en figure 7, la chaussure (0) comporte un conduit (3) qui peut être inséré manuellement dans le trou (2). Le conduit (3) comprend en outre un couvercle (4) fermant l'embouchure (153) du conduit (3). Le conduit(3) et le couvercle (4) forment ensemble un boitier (3,4) étanche.

Le boitier (3 et 4) présente une première face, tournée vers l'ouverture (153) lorsque le boîtier est en place dans le trou (2) et une deuxième face, opposée à la première face, pour fermer le boitier.

Le boitier (3 et 4) est préférentiellement cylindrique, auquel cas le boitier a préférentiellement un diamètre compris entre 0.5 et 2.0 cm, plus préférentiellement entre 1.0 et 1.5 cm.

Le boitier (3 et 4) a préférentiellement une longueur entre 1.0 et 10.0 cm, plus préférentiellement entre 3.0 et 7.0 cm, encore plus préférentiellement entre 4.0 et 6.0 cm.

Le trou (2) est préférentiellement essentiellement parallèle au côté inférieur de la semelle et le conduit (3) est préférentiellement aussi installé de façon essentiellement parallèle au côté inférieur de la semelle, de façon à ce que le boitier (3 et 4) pointe vers l'arrière selon une direction essentiellement horizontale lorsque la chaussure est à plat.

La chaussure (0) peut être une chaussure à talon plat, à talon, à talon haut, à semelles compensées.

Les figures 7 à 11 illustrent un couvercle (4) prévu pour fermer l'ouverture (153), de façon entièrement étanche, afin d'empêcher de l'eau ou de la saleté d'entrer dans le conduit (3).

Le couvercle (4) présente une première face, tournée vers l'arrière lorsque le couvercle (4) est en place sur l'ouverture (153) et une deuxième face, opposée à la première face et faisant donc face à la première face du boitier lorsque le couvercle (4) ferme le trou dans lequel est inséré le boitier. La première face et la deuxième face du couvercle (4) sont séparées par une longueur du couvercle.

**Description** technique du conduit et sa fixation:
Comme on peut le voir en figure 7, le conduit (3) comprend en outre un couvercle (4) fermant l'embouchure du conduit (153) pour former un boitier étanche. Le couvercle (4) est agencé pour fermer l'ouverture de façon étanche.

Le conduit (3) peut-être de différentes formes cylindrique (123), ovale (223), rectangulaire (323), octogonale (423), et de différentes tailles.

Comme le montre la figure 8, si le conduit (3) est allongé et de forme cylindrique (123), le trou (2) dans la semelle (1) sera aussi de forme correspondante cylindrique (122), ainsi que le couvercle (124) Selon un mode de réalisation de l'invention non- illustré le conduit (3) est de forme conique , et le trou (2) dans la semelle (1) sera aussi de forme correspondante conique cylindrique (122),

Comme le montre la figure 9, si le conduit (3) est allongé et de section ovale (223), le trou (2) dans la semelle (1) sera aussi de section correspondante ovale (222), ainsi que le couvercle (224).

Comme le montre la figure 10, si le conduit (3) est allongé et de section rectangulaire (323), le trou (2) dans la semelle (1) sera aussi de section correspondante rectangulaire (322), ainsi que le couvercle (324).

Comme le montre la figure 11, si le conduit (3) est allongé et de section octogonale (423), le trou (2) dans la semelle (1) sera aussi de section correspondante octogonale (422), ainsi que le couvercle (424).

Le conduit (3) ainsi que le couvercle (4) peuvent être fabriqués à base de toute sorte de matière imperméable (métal, aluminium, acier inoxydable, toute sorte de plastique, carbone, caoutchouc, .....)

Le conduit (3) est de préférence lisse en face intérieure (143) afin de permettre aux objets d'être insérés et retirés facilement.

Le conduit (3) est fixé de façon définitive dans la semelle (1) de la chaussure par des moyens d'ancrage.

Selon un mode de réalisation préféré de l'invention illustré en figure 12, la face externe du conduit comporte des aspérités (233) pour former un moyen d'ancrage du conduit (3) dans le trou (112,212) de la semelle (1) et permettre de fixer le conduit (3) à la semelle (1) pour les solidariser de façon définitive.. Ces aspérités (233) en forme de demi-lune sont ouvertes vers l'embouchure du conduit (153) et pleines vers la partie fermée du conduit (353). Lors de l'introduction du conduit (3) dans le trou (2), celui-ci glisse aisément jusqu'à son fond.

Les aspérités (233) bloquent ensuite le conduit (3) dans le trou (2) et en empêchent son retrait de sorte que le conduit (3) est rendu solidaire de la semelle (2) de façon définitive.

Selon le mode de réalisation illustré en figure 12, le maintien du conduit (3) dans le trou (2) de la semelle (1) peut être avantageusement encore renforcé par de la colle. Le conduit (3) peut être fixé, par exemple à la semelle (1) par un autre moyen de fixation adhésif, du ciment, par soudage ou par d'autres techniques de fusion.

Selon un autre mode de réalisation préféré de l'invention illustré en figures 13 à 15, la face externe du conduit comporte des ardillons (ailettes) (333) pour former un moyen d'ancrage du conduit (3) dans le trou (112,212) de la semelle (1) et permettre de fixer le conduit (3) à la semelle (1) pour les solidariser de façon définitive. Ces ardillons (333) sont adaptés pour empêcher au conduit (3) d'être retiré du trou (2) après y avoir été inséré.

Comme on peut le voir en figure 14 , la paroi intérieure (102) du trou (2) dans la semelle peut être lisse et seule la partie externe du conduit 3 contient des ardillons (333).

Comme on peut le voir en figure 15 , selon un autre mode de réalisation la paroi intérieure (202) du trou (2) contient les mêmes ardillons (202) qui coopèrent avec des ardillons (333) sur la partie externe du conduit (3) pour ancrer et fixer le conduit (3) à la semelle (1) et les solidariser de façon définitive.

Selon les modes de réalisation illustré aux figures 14-16, Le maintien dans le trou (2) de la semelle (1) peut être avantageusement encore renforcé par de la colle.

Selon un autre mode de réalisation préféré de l'invention illustré en figure 16 , le conduit (3) comporte à l'extrémité située à proximité du fond du trou (232), un système flexible de plusieurs éléments de forme pointue (433), de préférence quatre éléments (433). Durant l'introduction du conduit dans le trou (2), les éléments pointus (433) qui sont flexibles peuvent se rabattent vers l'intérieur du conduit (3) afin de faciliter son insertion dans le trou (2). En insérant ensuite un cylindre (non- illustré) dans le conduit (3), lors de la fabrication de la chaussure, les différents éléments pointus (433) s'écartent vers l'extérieur et viennent se figer dans la semelle (1) pour y rester bloqués et ainsi fixer le conduit (3) à la semelle (1) et les solidariser de façon définitive.

Selon le mode de réalisation illustré en figure 16, le maintien dans le trou (2) de la semelle (1) peut être avantageusement encore renforcé par de la colle.

Les moyens d'ancrage du conduit (3) des modes de réalisation illustrés peuvent être combiné entre eux.

Le maintien dans le trou de la semelle (1) est encore renforcé par de la colle.

Selon un autre mode de réalisation préféré de l'invention illustré en figure 17, le conduit est lisse (133) et est fixé dans le trou (2) de la semelle (1) grâce à de la colle. Le conduit (3) et la semelle (1) sont solidarisés de façon définitive uniquement par de la colle.

### Description et fixation du couvercle sur le conduit :

Les figures 18 à 27 illustrent le couvercle (4) fermant hermétiquement l'ouverture du conduit (3) pour permettre une fixation robuste entre le couvercle (4) et le conduit (3) et pour rendre le boitier étanche.

Préférentiellement, le couvercle (4) comprend une première partie de fixation et le conduit (3) comprend une deuxième partie de fixation, les première et deuxième parties de fixation étant agencées pour coopérer ensemble. Cela permet d'obtenir une fixation robuste et étanche entre le couvercle (4) et le conduit (3).

Dans une réalisation préférée de l'invention illustrée en figure 18, le couvercle (4) comprend des lamelles toriques flexibles (114) en face externe adaptées pour coopérer avec un conduit (3) dont la face intérieure de conduit (3) est lisse (143). Le couvercle (4) comprend des lamelles toriques flexibles (114) en face externe . En insérant le couvercle (4) dans le conduit (3) jusqu'au contact de l'embouchure du conduit (153) et de la base du couvercle (104), les lamelles (114) peuvent légèrement se plier, et créer ainsi une résistance qui rend l'extration du couvercle (4) difficile pour un enfant tout en assurant l'étanchéité du boitier .

Pour enlever le couvercle (4), il suffit à la personne de tirer fortement sur ce dernier grâce à un grip (414) situé sur la base du couvercle (104).

Dans une réalisation préférée de l'invention illustrée en figure 21, le couvercle (4) est réalisé à partir d'un système de fermeture par levier (134) adapté pour coopérer avec un conduit (3) dont la face intérieure de conduit est lisse (143).

Ce système (134) comprend une broche (1134) reliée entre une pastille (2134), à la base inférieure (3134), et un levier (4134), en tête de barre (5134). Entre ces deux pièces se positionnent un joint torique (6134) en caoutchouc et une pièce de blocage (7134) en contact avec l'embouchure du conduit (153). Lorsque le système de fermeture (134) est en contact avec l'embouchure du conduit (153) et donc que le corps de la pièce (8134) est introduit dans le conduit (3), en pivotant le levier (4134) de 90 degrés par rapport au conduit (3), la pastille (2134) se rapproche de la pièce de blocage (7134) et compresse ainsi le joint torique en caoutchouc (6134). Le diamètre de celui-ci augmente et vient ainsi bloquer de façon étanche le système de fermeture à levier (134) dans le conduit (3).

Dans une réalisation préférée de l'invention illustrée aux figures 19, 20, 22, le couvercle (4) comprend un premier pas de vis en face externe (214) et le conduit (3) comprend un deuxième pas de vis disposé en face interne autour de l'ouverture (243), de façon à correspondre au premier pas de vis lorsque le couvercle (4) ferme l'embouchure du conduit (153).

Le premier pas de vis (214) se visse dans le deuxième pas de vis (243) lorsque le couvercle (4) est vissé sur l'ouverture (243) et ce vissage permet d'obtenir une fixation étanche, facile à ouvrir pour un adulte, mais relativement difficile pour un enfant. Préférentiellement, le couvercle (4) comprend un moyen (164) pour faire tourner le couvercle (4) par rapport à la semelle (1). Cela rend le vissage et le dévissage plus aisés. Le moyen (164) pour faire tourner le couvercle par rapport à la semelle comprend une fente (164) prévue pour l'insertion d'une pièce de monnaie ou d'un tournevis.

Dans une réalisation préférée de l'invention illustrée en figure 23, la fixation comprend un système de fermeture par baïonnette (144). L'extrémité du conduit (3) contient des rainures (443). Le couvercle comprend deux onglets (1144). En couplant le conduit (3) et le couvercle (4) avec système de fermeture par baïonnette (144), les deux onglets (1144) se trouvent en contacts avec les rainures (443). En pivotant le couvercle, les deux onglets (1144) viennent se bloquer dans les rainures (443) pour permettre une fixation robuste entre le couvercle (4) et le conduit (3) et pour rendre le boitier étanche.

Préférentiellement, le couvercle (4) suivant la réalisation illustrée en figure 23 comprend un moyen pour faire tourner le couvercle (4) par rapport à la semelle (1). Cela rend le vissage et le dévissage plus aisés. Le moyen pour faire tourner le couvercle par rapport à la semelle comprend une fente prévue pour l'insertion d'une pièce de monnaie ou d'un tournevis (164).

Dans une réalisation préférée de l'invention illustrée aux figures 24 et 25, le couvercle (4) comprend un rebord (204) avec un premier pas de vis en face interne (314) et le conduit (213) comprend un deuxième pas de vis disposé autour de l'ouverture en face externe (343), de façon à correspondre au premier pas de vis lorsque le couvercle (4) ferme l'embouchure du conduit (153), avec le conduit légèrement plus long que le trou de la semelle et dépassant légèrement à l'extérieur de la semelle (213).

Ce vissage permet d'obtenir une fixation robuste et étanche, facile à ouvrir pour un adulte, mais relativement difficile pour un enfant.

Préférentiellement, le couvercle (4) suivant la réalisation illustrée en figure 25 comprend un moyen pour faire tourner le couvercle (4) par rapport à la semelle (1). Cela rend le vissage et le dévissage plus aisés. Le moyen pour faire tourner le couvercle par rapport à la semelle comprend une fente (164) prévue pour l'insertion d'une pièce de monnaie ou d'un tournevis.

Dans une réalisation préférée de l'invention illustrée aux figures 26 -28, le conduit (3) est entièrement inséré dans la semelle (113). A l'embouchure du conduit (153) le diamètre du trou (132) de la semelle est légèrement supérieur au diamètre extérieur (253) du trou du conduit afin de permettre le passage du couvercle (4) lors du vissage .

Le couvercle (4) comprend un rebord (204) avec un premier pas de vis en face intérieure du couvercle (314) et le conduit (113) comprend un deuxième pas de vis disposé autour de l'ouverture en face extérieure (343), de façon à correspondre au premier pas de vis lorsque le couvercle ferme l'embouchure du conduit (153).

Ce vissage permet d'obtenir une fixation robuste et étanche, facile à ouvrir pour un adulte, mais relativement difficile pour un enfant.

Préférentiellement, le couvercle (4) suivant la réalisation illustrée en figure 27 comprend un moyen (164) pour faire tourner le couvercle (4) par rapport à la semelle (1). Cela rend le vissage et le dévissage plus aisés. Le moyen (164) pour faire tourner le couvercle par rapport à la semelle comprend une fente prévue pour l'insertion d'une pièce de monnaie ou d'un tournevis.

La base du couvercle (104) qui contient la fente a avantageusement un diamètre de 3 mm supérieur à celui du corps du couvercle.

Lorsque le couvercle (4) est vissé sur le conduit (3), la base du couvercle (104) est en contact avec la semelle (1) et empêche ainsi que toute saleté, ou liquide ne vienne s'introduire entre la semelle (1) et le conduit (3).

**Récapitulatif**

| **Pièce** | **Spécification** | **Référence** | **Figure(s)** |
|---|---|---|---|
| **Chaussure:** | | **0** | 1, 7 |
| | arriere chaussure | **100** | 1,2,3,4,5,6 |
| | avant chaussure | **200** | 1 |
| | coté extérieur chaussure | **300** | 2,3,4,5,6 |
| | | | |
| **Base semelle:** | | **1** | 1,7 |
| | Partie arriere | **101** | 1,14,15 |
| | Partie avant | **201** | 1 |
| | Queue de semelle | **301** | 4 |
| | Queue de semelle en bourrelet | **401** | 3 |
| | contrefort chaussure | **501** | 3,5,6 |
| | Partie antérieure | | |
| | | | |
| | | | |
| **Trou:** | | **2** | 2,3,4,5,7,14,15 |
| | lisse | **102** | 7,14 |
| | ardillons | **202** | 15 |
| | | | |
| | Horizontal | **112** | 1 |
| | En Biais | **212** | 1 |
| | | | |
| | Rond | **122** | 8 |
| | Oval | **222** | 9 |
| | Rectangulaire | **322** | 10 |
| | Octogonal | **422** | 11 |
| | | | |
| | Diametre trou supérieur à embouchure | **132** | 27,28 |
| | Fond du trou | **232** | 1 |
| | | | |
| **Conduit:** | | **3** | 7,12,13,14,15,16,17,22 |
| | inséré totalement | | |
| | | **113** | 27 |
| | légèrement en dehors semelle | **213** | 25 |
| | | | |
| | Rond | **123** | 8 |
| | Oval | **223** | 9 |
| | Rectangulaire | **323** | 10 |
| | Octogonal | **423** | 11 |
| | | | |
| | Finition extérieure du conduit | | |
| | Lisse | **133** | 17 |
| | aspérités | **233** | 12 |
| | ardillons | **333** | 13,14,15 |
| | 4 éléments pointus | **433** | 16 |
| | | | |
| | Intérieur totalement lisse | **143** | 12,13,16,17 |
| | Intérieur avec pas de vis à extrémité | **243** | 22 |
| | pas de vis à l'extérieur à extrémité | **343** | 25,27 |
| | extrémité rainures | **443** | 23 |
| | | | |
| | Embouchure conduit | **153** | 7,12,13,16,17,22,25,27 |
| | Diametre conduit | **253** | 27,28 |
| | Partie obstruée du conduit | **353** | 12,13,16,17 |
| | | | |
| | | | |
| **Couvercle:** | | **4** | 7,22,24,25,26,27 |
| | Base du couvercle | **104** | 18,19,21,26 |
| | Rebord du couvercle | **204** | 24,26 |
| | | | |
| | Lamelles toriques | **114** | 18 |
| | Pas de vis extérieur | **214** | 19,22 |
| | Pas de vis intérieur | **314** | 24,26 |
| | Grip couvercle | **414** | 18,19 |
| | | | |
| | Rond | **124** | 8 |
| | Oval | **224** | 9 |
| | Rectangulaire | **324** | 10 |
| | Octogonal | **424** | 11 |
| | | | |
| | systeme fermeture par levier | **134** | 21 |
| | broche | **1134** | 21 |
| | pastille | **2134** | 21 |
| | base inférieure | **3134** | 21 |
| | levier | **4134** | 21 |
| | tete de barre | **5134** | 21 |
| | joint torique | **6134** | 21 |
| | piece de blocage | **7134** | 21 |
| | corps de la piece | **8134** | 21 |
| | | | |
| | systeme de fermeture par baionette | **144** | 23 |
| | deux onglets | **1144** | 23 |
| | | | |
| | face intérieur couvercle | **154** | 24,26 |
| | | | |
| | Fente insertion tournevis | **164** | 20,22,27 |

La présente invention n'est en aucune manière limitée à la forme de réalisation décrite à titre d'exemple et représentée dans les figures. La présente invention a été décrite en relation avec des modes de réalisations spécifiques, qui ont une valeur purement illustrative et ne doivent pas être considérés comme limitatifs. Les numéros de référence dans les revendications ne limitent pas leur portée.

## Revendications

1. Chaussure avec dispositif de stockage d'information ou d'objet, comprenant une semelle (1), la semelle (1) comportant une partie avant (201) et une partie arrière (101), dans laquelle la semelle (1) comporte un trou (2) avec une ouverture débouchant de la-partie avant (200) ou de la partie arrière (100) de la chaussure (0), et en ce que la chaussure (0) comprend un boitier (3,4) inséré dans le trou (2) de la semelle (1),
le boitier (3,4) comprenant un conduit (3) permettant le stockage d'information ou d'objet, le conduit (3) comportant une partie fermée (353) et une embouchure (153) munie d' un couvercle (4), un moyen d'ancrage (233, 333, 433) du conduit (3) dans le trou (2) de la semelle (1) adapté pour fixer le conduit (3) à la semelle (1) et permettre de les solidariser de façon définitive,
le couvercle (4) fermant hermétiquement l'embouchure (153) du conduit (3) pour rendre le boitier (3,4) étanche, et
**caractérisée en ce que** le moyen d'ancrage (233) est intégré au conduit (3) et comporte : soit a) des aspérités (233) sur la face externe du conduit (3), les aspérités (233) étant en forme de demi-lune ouvertes vers l'embouchure (153) du conduit (3) et pleines vers la partie fermée (353) du conduit (3) pour faciliter l'introduction du conduit (3) dans le trou (2) et empêcher ensuite le retrait du conduit (3),
ou bien b) des ardillons (333) sur la face externe du conduit (3), les ardillons (333) pointant vers l'embouchure (153) du conduit (3) pour faciliter l'introduction du conduit (3) dans le trou (2) et empêcher ensuite le retrait du conduit (3),
les aspérités (233) ou ardillons (333) permettant d'ancrer le conduit (3) dans le trou (2) de la semelle (1) pour les solidariser de façon définitive.

2. Chaussure selon la revendication 1, dans laquelle la paroi intérieure (102) du trou (2) dans la semelle comporte des ardillons (202) qui pointent vers le fond (232) du trou (2) et qui coopèrent avec des ardillons (333) sur la partie externe du conduit (3) pour l'ancrage du conduit (3) à la semelle (1) et empêcher ensuite le retrait du conduit (3).

3. Chaussure selon l'une quelconque des revendications précédentes, dans laquelle le moyen d'ancrage (433) est intégré au conduit (3) et comporte un système flexible (433) à l'extrémité du conduit (3) située à proximité de la partie fermée (353), le système flexible comprenant une pluralité d' éléments de forme pointue (433) pour permettre d'ancrer le conduit (3) dans le trou (2) de la semelle (1) pour les solidariser de façon définitive, les éléments flexibles pointus (433) étant adaptés pour se rabattre vers l'intérieur du conduit (3) et faciliter son insertion dans le trou (2), et pour s'écarter vers l'extérieur du conduit (3) de manière à venir se figer dans la semelle (1) pour y rester bloqué.

4. Chaussure selon l'une quelconque des revendications précédentes, dans laquelle le moyen d'ancrage comprend de la colle pour renforcer la fixation définitive du conduit (3) et la semelle (1).

5. Chaussure selon l'une quelconque des revendications précédentes, dans laquelle le couvercle (4) comprend des lamelles toriques flexibles (114) en face externe adaptées pour coopérer avec le conduit (3) dont la face intérieure (143) de conduit est lisse pour maintenir le couvercle (4) sur le conduit (3) et assurer l'étanchéité du boitier (3,4).

6. Chaussure selon l'une quelconque des revendications 1 à 4, dans laquelle le couvercle (4) comprend une première partie de fixation (214) et le conduit (3) comprend une deuxième partie de fixation (243), les première (214) et deuxième (243) parties de fixation étant agencées pour coopérer ensemble, la première partie de fixation comportant un premier pas de vis (214) sur la face externe (214) du couvercle (4) et la deuxième partie de fixation (243) comportant un deuxième pas de vis (243) disposé en face interne sur le conduit (3) à proximité de l'embouchure (153), pour permettre de maintenir le couvercle (4) sur le conduit (3) et assurer l'étanchéité du boitier (3,4).

7. Chaussure selon l'une quelconque des revendications 1 à 4, dans laquelle le couvercle (4) comporte un système de fermeture par levier (134) adapté pour coopérer avec un conduit (3) dont la face intérieure de conduit (3) est lisse (143), le système de fermeture (134) comprenant un levier (4134) adapté pour agir par compression sur sur un joint torique (6134) et une pièce de blocage (7134) en contact avec l'embouchure (153) du conduit (3) et permettre de bloquer de façon étanche le couvercle (4) sur le conduit (3).

8. Chaussure selon l'une quelconque des revendications 1 à 4, dans laquelle le couvercle (4) comprend un système de fermeture par baïonnette (144) comportant deux onglets (1144), et le conduit (3) comportant des rainures (443) adaptées pour coopérer avec les deux onglets (1144), les deux onglets (1144) venant se bloquer dans les rainures (443) par rotation du couvercle (4) pour permettre une fixation robuste entre le couvercle (4) et le-conduit (3) et pour rendre le boitier étanche.

9. Chaussure selon l'une quelconque des revendications 1 à 4, dans laquelle le couvercle (4) comprend une première partie de fixation (314) et le conduit (3) comprend une deuxième partie de fixation (343), les première (314) et deuxième (343) parties de fixation étant agencées pour coopérer ensemble, la première partie de fixation comportant un premier pas de vis (314) sur la face interne (314) du couvercle (4) et la deuxième partie de fixation (243) comportant un deuxième pas de vis (343) disposé en face externe sur le conduit (3) à proximité de l'embouchure (343), pour permettre de maintenir le couvercle (4) sur le conduit (3) et assurer l'étanchéité du boitier (3,4).

10. Chaussure selon la revendication 9, dans laquelle le conduit (3) légèrement plus long que le trou 132 de la semelle (213) et dépassant légèrement à l'extérieur de la semelle (213) afin de permettre le vissage du couvercle (4) avec le premier pas de vis interne (314) sur le conduit (3) avec le deuxième pas de vis externe (343) .

11. Chaussure selon la revendication 9, dans laquelle le couvercle (4) comprend un rebord (204) avec le premier pas de vis (314) sur la face intérieure du couvercle (4), le diamètre du trou (132) de la semelle étant légèrement supérieur au diamètre extérieur (253) à l'embouchure du conduit (153) afin de permettre le passage du couvercle (4) lors du vissage sur le deuxième pas de vis (343) disposé en face externe sur le conduit (3).

12. Chaussure selon l'une quelconque des revendications précédentes, dans laquelle le couvercle (4) comprend un moyen (164) pour faire tourner le couvercle (4) par rapport à la semelle (1), le moyen (164) pour faire tourner le couvercle (4) comprenant une fente (164) prévue pour l'insertion d'un tournevis ou d'une pièce de monnaie pour faciliter le vissage et le dévissage du couvercle (4).

13. Chaussure selon l'une quelconque des revendications précédentes, dans laquelle
- le conduit (3) est allongé et de forme cylindrique (123), le trou (2) dans la semelle (1) étant aussi de forme correspondante cylindrique (122), ainsi que le couvercle (124) ;
- ou bien le conduit (3) est allongé et de section ovale (223), le trou (2) dans la semelle (1) étant aussi de section correspondante ovale (222), ainsi que le couvercle (224) ;
- ou bien le conduit (3) est allongé et de section rectangulaire (323), le trou (2) dans la semelle (1) étant aussi de section correspondante rectangulaire (322), ainsi que le couvercle (324) ;
- ou bien le conduit (3) est allongé et de section octogonale (423), le trou (2) dans la semelle (1) étant aussi de section correspondante octogonale (422), ainsi que le couvercle (424).

14. Méthode de fabrication d'une chaussure (0) avec dispositif de stockage d'information ou d'objet, la méthode comprenant les étapes de:
▪ fournir une chaussure (0) comprenant une semelle (1), la semelle (1) comprenant une partie avant (201) et une partie arrière (101)
• former un trou (2) avec une ouverture débouchant de la partie avant (200) ou de la partie arrière (100) de la chaussure (0),
• fournir un boitier (3,4) comprenant un conduit (3) permettant le stockage d'information ou d'objet, le conduit (3) comportant une partie fermée (353) et une embouchure (153) munie d'un couvercle (4) fermant hermétiquement l'embouchure (153) du conduit (3) pour rendre le boitier (3,4) étanche, le boitier (3,4) étant de dimension adéquate pour être inséré dans le trou (2),
▪ insérer le conduit (3) dans le trou (2) et fixer le conduit (3) à la semelle (1) par un moyen d'ancrage intégral du conduit (3) adapté pour solidariser le conduit (3) et la semelle (1) de façon définitive,
le moyen d'ancrage (233) intégré au conduit (3) comportant :
soit a) des aspérités (233) sur la face externe du conduit (3), les aspérités (233) étant en forme de demi-lune ouvertes vers l'embouchure (153) du conduit (3) et pleines vers la partie fermée (353) du conduit (3) pour faciliter l'introduction du conduit (3) dans le trou (2) et empêcher ensuite le retrait du conduit (3),
ou bien b) des ardillons (333) sur la face externe du conduit (3), les ardillons (333) pointant vers l'embouchure (153) du conduit (3) pour faciliter l'introduction du conduit (3) dans le trou (2) et empêcher ensuite le retrait du conduit (3), les aspérités (233) ou ardillons (333) permettant d'ancrer le conduit (3) dans le trou (2) de la semelle (1) pour les solidariser de façon définitive, et
• fixer le couvercle (4) sur le conduit (3).

15. Méthode de fabrication selon la revendication 14, comprenant en outre les étapes de:
• fixer le couvercle (4) sur le conduit (3), et ensuite
• insérer le boîtier (3,4) dans le trou (2) de façon à ce que le couvercle (4) ferme le conduit (3) et l'ouverture du trou (2).

## Patentansprüche

1. Schuh mit einer Vorrichtung zur Speicherung von Informationen oder eines Objekts, der eine Sohle (1) umfasst, wobei die Sohle (1) einen vorderen Teil (201) und einen hinteren Teil (101) aufweist, wobei die Sohle (1) ein Loch (2) mit einer am vorderen Teil (200) oder am hinteren Teil (100) des Schuhs (0) mündenden Öffnung aufweist und wobei der Schuh (0) ein Gehäuse (3, 4) umfasst, das in das Loch (2) der Sohle (1) eingesetzt ist,
wobei das Gehäuse (3, 4) einen Kanal (3) umfasst, der die Speicherung von Informationen oder eines Objekts ermöglicht, wobei der Kanal (3) einen geschlossenen Teil (353) und eine Mündung (153) umfasst, die mit einer Abdeckung (4) versehen ist, wobei ein Verankerungsmittel (233, 333, 433) des Kanals (3) im Loch (2) der Sohle (1) geeignet ist, den Kanal (3) an der Sohle (1) zu befestigen und gestattet, sie endgültig fest zu verbinden, wobei die Abdeckung (4) die Mündung (153) des Kanals (3) hermetisch verschließt, um das Gehäuse (3, 4) abzudichten, und **dadurch gekennzeichnet, dass** das Verankerungsmittel (233) in den Kanal (3) integriert ist und aufweist:
entweder a) Unebenheiten (233) an der Außenseite des Kanals (3), wobei die Unebenheiten (233) zur Mündung (153) des Kanals (3) in Form offener und zum geschlossenen Teil (353) des Kanals (3) voller Halbmonde sind, um das Einführen des Kanals (3) in das Loch (2) zu erleichtern und anschließend das Entnehmen des Kanals (3) zu verhindern,
oder b) Widerhaken (333) an der Außenseite des Kanals (3), wobei die Widerhaken (333) zur Mündung (153) des Kanals (3) zeigen, um das Einführen des Kanals (3) in das Loch (2) zu erleichtern und anschließend das Entnehmen des Kanals (3) zu verhindern,
wobei es die Unebenheiten (233) oder Widerhaken (333) ermöglichen, den Kanal (3) im Loch (2) der Sohle (1) zu verankern, um sie endgültig fest zu verbinden.

2. Schuh nach Anspruch 1, wobei die Innenwand (102) des Lochs (2) in der Sohle Widerhaken (202) aufweist, die zum Boden (232) des Lochs (2) zeigen und die mit Widerhaken (333) am äußeren Teil des Kanals (3) zur Verankerung des Kanals (3) an der Sohle (1) zusammenwirken und um das anschließend das Entnehmen des Kanals (3) zu verhindern.

3. Schuh nach einem der vorhergehenden Ansprüche, wobei das Verankerungsmittel (433) in den Kanal (3) integriert ist und ein flexibles System (433) am Ende des Kanals (3) aufweist, das sich in der Nähe des geschlossenen Teils (353) befindet, wobei das flexible System eine Vielzahl spitzer Elemente (433) umfasst, um zu ermöglichen, den Kanal (3) im Loch (2) der Sohle (1) zu verankern, um sie endgültig fest zu verbinden, wobei die spitzen flexiblen Elemente (433) geeignet sind, zum Inneren des Kanals (3) hin umgelegt zu werden und dessen Einsetzen in das Loch (2) zu erleichtern und sich zum Äußeren des Kanals (3) hin derart zu spreizen, um in der Sohle (1) zu erstarren, um darin arretiert zu bleiben.

4. Schuh nach einem der vorhergehenden Ansprüche, wobei das Verankerungsmittel Klebstoff umfasst, um die endgültige Befestigung des Kanals (3) und der Sohle (1) zu verstärken.

5. Schuh nach einem der vorhergehenden Ansprüche, wobei die Abdeckung (4) flexible ringförmige Lamellen (114) auf der Außenseite umfasst, die geeignet sind, mit dem Kanal (3) zusammenzuwirken, dessen Kanalinnenseite (143) des glatt ist, um die Abdeckung (4) auf dem Kanal (3) zu halten und die Dichtheit des Gehäuses (3, 4) zu gewährleisten.

6. Schuh nach einem der Ansprüche 1 bis 4, wobei die Abdeckung (4) einen ersten Befestigungsteil (214) umfasst und der Kanal (3) einen zweiten Befestigungsteil (243) umfasst, wobei der erste (214) und der zweite (243) Befestigungsteil zum Zusammenwirken eingerichtet sind, wobei der erste Befestigungsteil einen ersten Gewindegang (214) auf der Außenseite (214) der Abdeckung (4) aufweist und der zweite Befestigungsteil (243) einen zweiten Gewindegang (243) aufweist, der auf der Innenseite des Kanals (3) in der Nähe der Mündung (153) angeordnet ist, um zu ermöglichen, die Abdeckung (4) auf dem Kanal (3) zu halten und die Dichtheit des Gehäuses (3, 4) zu gewährleisten.

7. Schuh nach einem der Ansprüche 1 bis 4, wobei die Abdeckung (4) ein Hebelverschlusssystem (134) aufweist, das geeignet ist, mit einem Kanal (3) zusammenzuwirken, dessen die Innenseite des Kanals (3) glatt (143) ist, wobei das Verschlusssystem (134) einen Hebel (4134) umfasst, der geeignet ist, durch Druck auf einen O-Ring (6134) zu wirken und ein Arretierungsstück (7134), das mit der Mündung (153) des Kanals (3) in Kontakt ist und zu ermöglichen, die Abdeckung (4) dicht auf dem Kanal (3) zu arretieren.

8. Schuh nach einem der Ansprüche 1 bis 4, wobei die Abdeckung (4) ein Bajonettverschlusssystem (144) umfasst, das zwei Zapfen (1144) aufweist, und der Kanal (3) Nuten (443) aufweist, die geeignet sind, mit den beiden Zapfen (1144) zusammenzuwirken, wobei die beiden Zapfen (1144) in den Nuten (443) durch Drehen der Abdeckung (4) arretiert werden, um eine stabile Befestigung zwischen der Abdeckung (4) und dem Kanal (3) zu ermöglichen und um das Gehäuse abzudichten.

9. Schuh nach einem der Ansprüche 1 bis 4, wobei die Abdeckung (4) einen ersten Befestigungsteil (314) umfasst und der Kanal (3) einen zweiten Befestigungsteil (343) umfasst, wobei der erste (314) und der zweite (343) Befestigungsteil zum Zusammenwirken eingerichtet sind, wobei der erste Befestigungsteil einen ersten Gewindegang (314) auf der Innenseite (314) der Abdeckung (4) aufweist und der zweite Befestigungsteil (243) einen zweiten Gewindegang (343) aufweist, der auf der Außenseite des Kanals (3) in der Nähe der Mündung (343) angeordnet ist, um zu ermöglichen, die Abdeckung (4) auf dem Kanal (3) zu halten und die Dichtheit des Gehäuses (3, 4) zu gewährleisten.

10. Schuh nach Anspruch 9, wobei der Kanal (3) geringfügig länger als das Loch 132 der Sohle (213) ist und die Sohle (213) nach außen geringfügig überragt, um das Verschrauben der Abdeckung (4) mit dem ersten Innengewindegang (314) auf den Kanal (3) mit dem zweiten Außengewindegang (343) zu ermöglichen.

11. Schuh nach Anspruch 9, wobei die Abdeckung (4) einen Rand (204) mit dem ersten Gewindegang (314) auf der Innenseite der Abdeckung (4) umfasst, wobei der Durchmesser des Lochs (132) der Sohle geringfügig größer als der Außendurchmesser (253) an der Mündung des Kanals (153) ist, um den Durchgang der Abdeckung (4) beim Schrauben auf den zweiten Gewindegang (343) zu ermöglichen, der auf der Außenseite am Kanal (3) angeordnet ist.

12. Schuh nach einem der vorhergehenden Ansprüche, wobei die Abdeckung (4) ein Mittel (164) zum Drehen der Abdeckung (4) relativ zur Sohle (1) umfasst, wobei das Mittel (164) zum Drehen der Abdeckung (4) einen Schlitz (164) umfasst, der zum Einführen eines Schraubendrehers oder einer Münze vorgesehen ist, um das Ein- und Abschrauben der Abdeckung (4) zu erleichtern.

13. Schuh nach einem der vorhergehenden Ansprüche, wobei
- der Kanal (3) länglich und von zylindrischer Form (123) ist, wobei das Loch (2) in der Sohle (1) ebenfalls eine entsprechende zylindrische Form (122) besitzt, ebenso wie die Abdeckung (124);
- oder aber der Kanal (3) länglich ist und einen ovalen Querschnitt (223) hat, wobei das Loch (2) in der Sohle (1) ebenfalls einen entsprechenden ovalen Querschnitt (222) besitzt, ebenso wie die Abdeckung (224);
- oder aber der Kanal (3) länglich ist und einen rechteckigen Querschnitt (323) hat, wobei das Loch (2) in der Sohle (1) ebenfalls einen entsprechenden rechteckigen Querschnitt (322) besitzt, ebenso wie die Abdeckung (324);
- oder aber der Kanal (3) länglich ist und einen achteckigen Querschnitt (423) hat, wobei das Loch (2) in der Sohle (1) ebenfalls einen entsprechenden achteckigen Querschnitt (422) besitzt, ebenso wie die Abdeckung (424).

14. Verfahren zur Herstellung eines Schuhs (0) mit einer Vorrichtung zur Speicherung von Informationen oder eines Objekts, wobei das Verfahren die Schritte umfasst:
• Bereitstellen eines Schuhs (0), der eine Sohle (1) umfasst, wobei die Sohle (1) einen vorderen Teil (201) und einen hinteren Teil (101) umfasst
• Bilden eines Lochs (2) mit einer am vorderen Teil (200) oder am hinteren Teil (100) des Schuhs (0) mündenden Öffnung,
• Bereitstellen eines Gehäuses (3, 4), das einen Kanal (3) umfasst, der das Speichern von Informationen oder eines Objekts ermöglicht, wobei der Kanal (3) einen geschlossenen Teil (353) und eine Mündung (153) aufweist, die mit einer Abdeckung (4) versehen ist, welche die Mündung (153) des Kanals (3) hermetisch verschließt, um das Gehäuse (3, 4) abzudichten, wobei das Gehäuse (3, 4) von geeigneter Größe ist, um in das Loch (2) eingesetzt zu werden,
• Einsetzen des Kanals (3) in das Loch (2) und Befestigen des Kanals (3) an der Sohle (1) mit einem einstückig mit dem Kanal (3) ausgebildeten Verankerungsmittel, das geeignet ist, den Kanal (3) und die Sohle (1) endgültig fest zu verbinden,
wobei das in den Kanal (3) integrierte Verankerungsmittel (233) aufweist:
entweder a) Unebenheiten (233) an der Außenseite des Kanals (3), wobei die Unebenheiten (233) zur Mündung (153) des Kanals (3) in Form offener und zum geschlossenen Teil (353) des Kanals (3) voller Halbmonde sind, um das Einführen des Kanals (3) in das Loch (2) zu erleichtern und anschließend das Entnehmen des Kanals (3) zu verhindern,
oder b) Widerhaken (333) an der Außenseite des Kanals (3), wobei die Widerhaken (333) zur Mündung (153) des Kanals (3) zeigen, um das Einführen des Kanals (3) in das Loch (2) zu erleichtern und anschließend das Entnehmen des Kanals (3) verhindern, wobei es die Unebenheiten (233) oder Widerhaken (333) ermöglichen, den Kanal (3) im Loch (2) der Sohle (1) zu verankern, um sie endgültig fest zu verbinden, und
• Befestigen der Abdeckung (4) am Kanal (3).

15. Herstellungsverfahren nach Anspruch 14, das ferner die Schritte umfasst:
• Befestigen der Abdeckung (4) am Kanal (3), und anschließend
• Einsetzen des Gehäuses (3, 4) in das Loch (2) derart, dass die Abdeckung (4) den Kanal (3) und die Öffnung des Lochs (2) verschließt.

## Claims

1. A footwear item with device for storing information or an object, comprising a sole (1), the sole (1) including a front part (201) and a rear part (101), wherein the sole (1) includes a hole (2) that opens onto the front part (200) or the rear part (100) of the footwear item (0), and in that the footwear item (0) comprises a casing (3, 4) inserted into the hole (2) of the sole (1), the casing (3, 4) comprises a duct (3) making it possible to store information or an object, the duct (3) including a closed part (353) and an opening (153) provided with a cover (4), a means (233, 333, 433) for anchoring the duct (3) in the hole (2) in the sole (1), said anchoring means being suitable for fixing the duct (3) to the sole (1) and making it possible to secure the duct to the sole permanently, and a cover (4) hermetically closing the opening (153) in the duct (3) so as to make the casing (3, 4) leak-tight, and **characterised in that** the means (233) for anchoring the duct is integrated in the duct (3) and includes:
either a) bumps (233) on the outer face of the duct (3), the bumps (233) being provided in a half-moon shape, open towards the opening (153) of the duct (3) and closed towards the closed part (353) of the duct (3) so as to facilitate the insertion of the duct (3) into the hole (2) and prevent said duct (3) from then being removed,
or b) barbs (333) on the outer face of the duct (3), the barbs (333) pointing towards the opening (153) of the duct (3) so as to facilitate the insertion of the duct (3) into the hole (2) and prevent said duct (3) from then being removed,
the bumps (233) or barbs (333) making it possible to anchor the duct (3) in the hole (2) of the sole (1) so as secure the duct and the sole permanently.

2. The footwear item according to claim 1, wherein the inner wall (102) of the hole (2) in the sole includes barbs (202) which point towards the bottom (232) of the hole (2) and which cooperate with barbs (333) on the outer part of the duct (3) for anchoring the duct (3) to the sole (1) and preventing said duct (3) from then being removed.

3. The footwear item according to any one of the preceding claims, wherein the anchoring means (433) is integrated in the duct (3) and includes a flexible system (433) at the end of the duct (3) situated in the vicinity of the closed part (353), the flexible system comprising a plurality of elements with a pointed shape (433) for allowing the duct (3) to be anchored in the hole (2) in the sole (1) so as to secure said parts permanently, the pointed flexible elements (433) being suitable for being depressed towards the inside of the duct (3) and facilitating insertion thereof into the hole (2), and for extending out towards the outside of the duct (3) so as to be wedged in the sole (1) and remain blocked there.

4. The footwear item according to any one of the preceding claims, wherein the anchoring means comprises glue for reinforcing the permanent fixing of the duct (3) and the sole (1).

5. The footwear item according to any one of the preceding claims, wherein the cover (4) preferably comprises flexible toric lamellae (114) on the outer face suitable for cooperating with the duct (3), the inner face (143) of the duct being smooth so as to hold the cover (4) on the duct (3) and ensure the tightness of the casing (3, 4).

6. The footwear item according to any one of claims 1 to 4, wherein the cover (4) comprises a first fixing part (214) and the duct (3) comprises a second fixing part (243), the first (214) and second (243) fixing parts being arranged so as to cooperate together, the first fixing part including a first screw thread (214) on the outer face (214) of the cover (4) and the second fixing part (243) including a second screw thread (243) disposed on the inner face on the duct (3) in the vicinity of the opening (153), so as to make it possible to hold the cover (4) on the duct (3) and ensure the tightness of the casing (3, 4).

7. The footwear item according to any one of claims 1 to 4, wherein the cover (4) includes a lever-based closing system (134) suitable for cooperating with a duct (3), the inner face of said duct (3) being smooth (143), the closing system (134) comprising a lever (4134) suitable for acting by compression on a toric joint (6134) and a blocking piece (7134) in contact with the opening (153) of the duct (3) and making it possible to block the cover (4) on the duct (3) in a leak-tight manner.

8. The footwear item according to any one of claims 1 to 4, wherein the cover (4) comprises a bayonet-based closing system (144) including two tabs (1144), and the duct (3) including grooves (443) suitable for cooperating with the two tabs (1144), the two tabs (1144) being blocked in the grooves (443) by rotating the cover (4) so as to allow a robust fixing between the cover (4) and the duct (3) and so as to make the casing leak-proof.

9. The footwear item according to any one of claims 1 to 4, wherein the cover (4) comprises a first fixing part (314) and the duct (3) comprises a second fixing part (343), the first (314) and second (343) fixing parts being arranged so as to cooperate together, the first fixing part including a first screw thread (314) on the inner face (314) of the cover (4) and the second fixing part (243) including a second screw thread (343) disposed on the outer face on the duct (3) in the vicinity of the opening (343), so as to make it possible to hold the cover (4) on the duct (3) and ensure the tightness of the casing (3, 4).

10. The footwear item according to claim 9, wherein the duct (3) is slightly longer than the hole (132) in the sole (213) and protrudes slightly beyond the exterior of the sole (213) so as to allow the cover (4) with the first inner screw thread (314) to be screwed onto the duct (3) with the second outer screw thread (343).

11. The footwear item according to claim 9, wherein the cover (4) comprises a rim (204) with the first screw thread (314) on the inner face of the cover (4), the diameter of the hole (132) in the sole being slightly larger than the outer diameter (253) at the opening of the duct (153) so as to accommodate the cover (4) during the screwing onto the second screw thread (343) disposed in the outer face on the duct (3).

12. The footwear item according to any one of the preceding claims, wherein the cover (4) comprises a means (164) for turning the cover (4) relative to the sole (1), the means (164) for turning the cover (4) comprising a slot (164) provided for insertion of a screwdriver or a coin so as to facilitate the screwing and unscrewing of the cover (4).

13. The footwear item according to any one of the preceding claims, wherein
- the duct (3) is elongate and cylindrical in shape (123), the hole (2) in the sole (1) also being of a corresponding cylindrical shape (122), as is also the cover (124);
- or the duct (3) is elongate and oval in cross section (223), the hole (2) in the sole (1) also being of a corresponding oval cross section (222), as is also the cover (224);
- or the duct (3) is elongate and rectangular in cross section (323), the hole (2) in the sole (1) also being of a corresponding rectangular cross section (322), as is also the cover (324);
- or the duct (3) is elongate and octagonal in cross section (423), the hole (2) in the sole (1) also being of a corresponding octagonal cross section (422), as is also the cover (424).

14. A method for producing a footwear item (0) with a device for storing information or an object, the method comprising the following steps:
• providing a footwear item (0) comprising a sole (1), the sole (1) comprising a front part (201) and a rear part (101)
• forming a hole (2) that opens onto the front part (200) or the rear part (100) of the footwear item (0),
• providing a casing (3, 4) comprising a duct (3) making it possible to store information or an object, the duct (3) including a closed part (353) and an opening (153) equipped with a cover (4) hermetically closing the opening (153) of the duct (3) so as to make the casing (3, 4) leak-tight, the casing (3, 4) being of adequate size for being inserted in the hole (2),
• inserting the duct (3) into the hole (2) and fixing the duct (3) to the sole (1) by an anchoring means integral with the duct (3), said anchoring means being suitable for securing the duct (3) and the sole (1) permanently,
the anchoring means (233) integrated in the duct (3) including:
either a) bumps (233) on the outer face of the duct (3), the bumps (233) being provided in a half-moon shape, open towards the opening (153) of the duct (3) and closed towards the closed part (353) of the duct (3) so as to facilitate the insertion of the duct (3) into the hole (2) and prevent said duct (3) from then being removed,
or b) barbs (333) on the outer face of the duct (3), the barbs (333) pointing towards the opening (153) of the duct (3) so as to facilitate the insertion of the duct (3) into the hole (2) and prevent said duct (3) from then being removed, the bumps (233) or barbs (333) making it possible to anchor the duct (3) in the hole (2) of the sole (1) so as secure the duct and the sole permanently, and
• fixing the cover (4) on the duct (3).

15. The production method according to claim 14, further comprising the steps of:
• fixing the cover (4) on the duct (3), and then
• inserting the casing (3, 4) into the hole (2) such that the cover (4) closes the duct (3) and the opening of the hole (2).
